# EUROPÄISCHE PATENTSCHRIFT

(11) **EP 3 170 368 B1**
(45) Veröffentlichungstag und Bekanntmachung des Hinweises auf die Patenterteilung: **10.08.2022**
(21) Anmeldenummer: 15734316.1
(22) Anmeldetag: 22.06.2015
(51) Int. Cl.: H05B 45/46, H05B 45/50

(54) **SCHALTUNGSANORDNUNG UND VERFAHREN ZUR ANSTEUERUNG VON LEDS IN MATRIX-KONFIGURATION**
CIRCUIT ARRANGEMENT AND METHOD FOR ADDRESSING LEDS IN A MATRIX CONFIGURATION
ENSEMBLE CIRCUIT ET PROCÉDÉ DE COMMANDE DE DEL SITUÉES EN CONFIGURATION DE MATRICE

(30) Priorität: 16.07.2014 DE 102014213853
(43) Veröffentlichungstag der Anmeldung: 24.05.2017
(73) Patentinhaber: BSH Hausgeräte GmbH, 81739 München (DE)
(72) Erfinder: BARBU, Mircea, 93073 Neutraubling (DE); GERHARDT, Martin, 93059 Regensburg (DE); HUF, Stephan, 93138 Lappersdorf (DE); STROBEL, Karl-Heinz, 93192 Wald (DE)
(86) Internationale Anmeldenummer: PCT/EP2015/063968
(87) Internationale Veröffentlichungsnummer: WO 2016/008677

(56) Entgegenhaltungen:
- EP-B1- 1 916 880
- WO-A1-2013/090945
- US-A1- 2005 093 006
- US-A1- 2009 135 618
- US-A1- 2010 295 471
- US-B1- 7 382 241

## Beschreibung

Die Erfindung betrifft eine Schaltungsanordnung zur Ansteuerung von Leuchtdioden (Light-Emitting Diodes, abgekürzt LEDs) in einer Matrix-Konfiguration, wobei jede LED der Matrix durch Aktivierung eines entsprechenden Spaltentreibers in Verbindung mit der Aktivierung eines entsprechenden Zeilentreibers einzeln ansteuerbar ist, wobei des Weiteren jeweils pro Zeile eine Bias-Einrichtung mit einem ersten Bias-Anschluss zur elektrischen Kopplung mit den Kathoden der LEDs der jeweiligen Zeile und mit einem zweiten Bias-Anschluss zur elektrischen Kopplung mit den Anoden der LEDs der jeweiligen Zeile.

Bei LEDs in einer Matrix-Anordnung liegt prinzipbedingt in bestimmten Zuständen der Ansteuerung eine Sperrspannung an den LEDs an. Fig. 1 stellt als einfachstes Beispiel eine 2x2-Matrix (zwei mal zwei Matrix) dar. Der dabei fließende Sperrstrom (gestrichelt eingezeichnet) verursacht durch Materialwanderung den Ausfall von LEDs. Die Vermeidung der Sperrspannung in einer Matrix wird angestrebt, um das kostengünstige Matrix-Prinzip ohne Lebensdauerverkürzung zu erhalten.

In diesem Zusammenhang offenbart die EP 1 916 880 B1 ein Prinzip zur Lösung des Sperrspannungs-Problems. Fig. 2 zeigt ein Ersatzschaltbild mit der in der EP 1 916 880 B1 vorgeschlagenen Lösung an einer 2x2-Matrix. Ist die LED 11 angesteuert, fällt an ihr beispielsweise eine Flussspannung von 3,4 Volt ab. Damit die LED 22 nicht in Sperrrichtung betrieben wird, ist sie über die Spannungsteiler R22A_H / R22A_L und R22C_H / R22C_L mit 0,2 Volt vorgespannt. Zwangsläufig müssen durch die Kirchhoffsche Maschengleichung an den LED 21 und LED 12 in Summe 3,6 Volt abfallen. Das Problem der Materialwanderung wäre damit behoben, aber LED 21 und LED 12 können aufgrund der anliegenden Spannung in Flussrichtung je nach Farbe mehr oder weniger stark glimmen. US 2005 / 090945 A1 beschreibt eine Schaltanordnung, die es ermöglicht, mit einer gegebenen Anzahl von Steuer-Pins eine erhöhte Anzahl von LEDs anzusteuern. EP 1 916 880 B1 beschreibt eine Schaltung zum Schutz von aktiven LED-Matrix-Displays.

Es ist Aufgabe der vorliegenden Erfindung, eine Schaltungsanordnung bereitzustellen, welche sowohl eine schädigende Sperrspannung an den LEDs als auch ein Glimmen bei nicht angesteuerten LEDs verhindert.

Diese Aufgabe wird durch eine Schaltungsanordnung mit den Merkmalen des Patentanspruchs 1 und durch ein Verfahren mit den Merkmalen des Patentanspruchs 10 gelöst. Vorteilhafte Weiterbildungen der vorliegenden Erfindung sind Gegenstand der abhängigen Patentansprüche.

Die erfindungsgemäße Schaltungsanordnung zur Ansteuerung von LEDs in einer Matrix-Konfiguration, welche m Spalten und n Zeilen aufweist, wobei jede LED der Matrix durch Aktivierung eines entsprechenden Spaltentreibers in Verbindung mit der Aktivierung eines entsprechenden Zeilentreibers einzeln ansteuerbar ist, weist jeweils pro Zeile eine Bias-Einrichtung mit einem ersten Bias-Anschluss zur elektrischen Kopplung mit den Kathoden von m der LEDs dieser Zeile und einen zweiten Bias-Anschluss zur elektrischen Kopplung mit den Anoden der m LEDs dieser Zeile auf. Mit anderen Worten ist der erste Bias-Anschluss der Bias-Einrichtung verschaltet mit den Kathoden von m der LEDs dieser Zeile und der zweite Bias-Anschluss der Bias-Einrichtung ist verschaltet mit den Anoden der m LEDs dieser Zeile.

Erfindungsgemäß ist nun jede LED der Matrix jeweils über eine (leuchtunfähige) Halbleiterdiode mit dem zugehörigen Anschluss einer Spaltenansteuerung gekoppelt, wobei außerdem n Halbleiterdioden, welche derselben Spalte zugeordnet sind, jeweils an einer ihrer Elektroden elektrisch miteinander verbunden sind, nämlich über den Spaltentreiber. Durch den Einsatz der Halbleiterdioden ergibt sich der Vorteil, dass diese den Hauptteil der anliegenden Sperrspannung aufnehmen. Somit werden die sperrspannungsempfindlichen LED mit Hilfe der leuchtunfähigen Halbleiterdioden von der anliegenden Sperrspannung entlastet. Durch die Verschaltung der beiden Bias-Anschlüsse mit der Kathode und der Anode der jeweiligen LED lässt sich der Spannungsabfall über jedem Element eines nicht aktiv angesteuerten Parallelpfads gezielt einstellen.

Zur Anwendbarkeit der Erfindung darf weder die Anzahl der Spalten m noch die Anzahl der Zeilen n gleich eins sein, da ansonsten kein nicht aktiv angesteuerter Parallelpfad möglich ist. Spalten und Zeilen sind selbstverständlich gegeneinander austauschbar und repräsentieren insbesondere nur die Art der elektrischen Verschaltung und nicht zwangsläufig eine bestimmte geometrische Anordnung der LEDs zueinander.

In einer bevorzugten Ausführungsform handelt es sich bei den elektrisch miteinander verbundenen Elektroden der Halbleiterdioden um die Anoden der Halbleiterdioden. Dadurch ergibt sich der Vorteil, dass die für LED-Displays üblicherweise kathodenseitig mit einem leitfähigen Kleber montierten LED-Chips auf demselben Bezugspotential angeordnet werden können.

Alternativ oder zusätzlich kann in jeweils einer Zeile die elektrische Kopplung der Bias-Einrichtung mit den Kathoden der m LEDs über mindestens einen Widerstand, insbesondere über m Widerstände, bereitgestellt sein.

Gemäß der Erfindung weist die Bias-Einrichtung einen Spannungsteiler auf. Besonders vorteilhaft kann hier ein mehrteiliger ohmscher Spannungsteiler mit mindestens zwei Anzapfungen eingesetzt werden, welcher zur elektrischen Kopplung mit den Anoden beziehungsweise Kathoden der LED der jeweiligen Zeile ausgelegt ist.

Der Spannungsteiler umfasst mindestens einen Widerstand In einer besonders bevorzugten Ausführungsform weist der Spannungsteiler aber eine Diode auf, insbesondere eine Zener-Diode. Hierdurch ergibt sich der Vorteil, dass unabhängig von dem Strom durch den Spannungsteiler eine bestimmte Potentialdifferenz realisiert werden kann. Insbesondere bei einer Querstromentnahme aus dem ohmschen Spannungsteiler kann somit einer Rückwirkung auf den Spannungsteiler minimiert werden, ohne diesen unnötig niederohmig und damit verlustreich auslegen zu müssen.

In einer vorteilhaften Ausführungsform sind die durch die jeweiligen Bias-Einrichtungen pro Zeile erzeugten Anodenvorspannungen für jede der m Zeilen unterschiedlich. Dadurch können Variationen des LED-Stroms und/oder der LED-Flussspannung beispielsweise in Folge von Verwendung von LEDs unterschiedlicher Farbe berücksichtigt werden.

Bevorzugt ist die Schaltungsanordnung dazu ausgelegt, im Betrieb nicht angesteuerte LEDs mit einer Spannung von maximal 0,5 Volt in Flussrichtung, vorzugsweise maximal 0,2 Volt in Flussrichtung zu beaufschlagen zur Vergrößerung des Abstands von einer Glimmgrenze, bei welcher erster Lichtemission der LED auftritt. Hierdurch kann zuverlässig ein unbeabsichtigtes Leuchten einer nicht angesteuerten LED vermieden werden.

Gemäß einem weiteren Aspekt der Erfindung sind nicht angesteuerte LEDs mit einer Spannung von minimal 0,0 Volt in Flussrichtung, vorzugsweise minimal 0,1 Volt in Flussrichtung beaufschlagt zur Verhinderung einer Schädigung der LEDs durch einen Inversstrom.

In einer weiteren vorteilhaften Ausführungsform ist die Bias-Einrichtung dazu ausgelegt, für m LEDs einer Zeile mit unterschiedlichen Strömen und/oder Flussspannungen unterschiedliche Anodenvorspannungen bereitzustellen. Dadurch ist es insbesondere möglich, auch innerhalb einer Zeile unterschiedliche LEDs einzusetzen.

Bevorzugt kann die erfindungsgemäße Schaltungsanordnung in einer Anzeigevorrichtung eingesetzt sein, wodurch sich eine erfindungsgemäße Anzeigevorrichtung ergibt.

Des Weiteren kann eine derartige Anzeigevorrichtung in einem Haushaltsgerät eingesetzt sein, wodurch sich ein erfindungsgemäßes Haushaltsgerät ergibt.

Das erfindungsgemäße Verfahren zur Ansteuerung von LEDs in einer Matrix-Konfiguration, welche m Spalten und n Zeilen aufweist, umfasst die Schritte Koppeln eines ersten Anschlusses einer Bias-Einrichtung mit den Kathoden von m LEDs in der Matrix-Konfiguration, wobei die Bias-Einrichtung und die m LEDs jeweils derselben Zeile zugeordnet sind, und Koppeln eines zweiten Anschlusses der Bias-Einrichtung, welche dieser Zeile zugeordnet ist, mit den Anoden der m LEDs in dieser Zeile. Des Weiteren erfolgt bei dem Verfahren das Bereitstellen jeweils einer Halbleiterdiode zur Kopplung jeder LED der Matrix mit dem zugehörigen Anschluss einer Spaltenansteuerung, wobei n Halbleiterdioden, welche derselben Spalte zugeordnet sind, an jeweils einer ihrer Elektroden elektrisch miteinander verbunden sind. Mit anderen Worten, jede LED der Matrix wird mit einer Halbleiterdiode so verschaltet, dass der von dem zugehörigen Anschluß der Spaltenansteuerung für die jeweilige angesteuerte LED bereitgestellte Strom über die Halbleiterdiode fließt.

Im Folgenden ist die Erfindung detaillierter anhand der Figuren erläutert.

Dabei zeigen:
- Fig. 1: das allgemeine Funktionsprinzip einer 2x2-LED-Matrix mit entsprechender Spalten- und Zeilenansteuerung gemäß dem Stand der Technik;
- Fig. 2: ein Ersatzschaltbild einer 2x2-Matrix mit einer Potentialsteuerung gemäß dem Stand der Technik;
- Fig. 3: ein Ersatzschaltbild einer 2x2-Matrix mit einer erfindungsgemäßen Potentialsteuerung, und
- Fig. 4: ein Ausführungsbeispiel einer erfindungsgemäßen Schaltungsanordnung einer 2x2-Matrix mit zeilenabhängiger Vorspannung.

Eine beispielhafte LED-Matrix in einer 2x2-Konfiguration ist nachfolgend entsprechend Fig. 1 erläutert. Ausgehend von einem gemeinsamen Bezugspotential GND sind eine erste Stromquelle I10 und eine zweite Stromquelle I20 über einen Schalter S10 beziehungsweise S20 jeweils mit einer Zeilenansteuerung der LED-Matrix gekoppelt. Dabei ist der Schalter S10 der ersten Zeilenansteuerung mit der Kathode einer LED11 sowie der Kathode einer LED12 verbunden. Des Weiteren ist der Schalter S20 der zweiten Zeilenansteuerung verbunden mit der Kathode einer LED21 und der Kathode einer LED22. Weiterhin sind die Anoden der LED11 sowie der LED21 über einen Schalter S01 einer ersten Spaltenansteuerung mit einem Versorgungspotential VCC gekoppelt. Des Weiteren sind die Anoden der LED12 und der LED22 über einen Schalter S02 einer zweiten Spaltenansteuerung mit dem Versorgungspotential VCC gekoppelt. Somit ergibt sich beispielsweise bei einem geschlossenen Schalter S01 der Spaltenansteuerung und bei einem geschlossenen Schalter S10 der Zeilenansteuerung ein Stromfluss durch die LED11. Dabei ergibt sich beispielsweise über der LED11 ein Spannungsabfall in Flussrichtung von 3,4 Volt. Die Schalter S02 und S20 sind dabei geöffnet. Somit ergibt sich ein Parallelpfad wie in Fig. 1 gestrichelt dargestellt zu der LED11 bestehend aus der LED21, LED22 und LED 22, wobei die LED21 und LED12 in Flussrichtung und die LED22 in Sperrrichtung betrieben werden. Infolge dessen ergibt sich an der LED21 und der LED12 jeweils ein Spannungsabfall in Flussrichtung von ungefähr null Volt, während sich an der LED22 ein Spannungsabfall in Sperrrichtung in Höhe von 3,4 Volt ergibt.

Zur Verhinderung der an der LED22 anliegenden Sperrspannung wurde gemäß dem Stand der Technik eine Bias-Einrichtung 12 ergänzt, welche beispielhaft in Fig. 2 dargestellt ist. Dabei umfasst die Bias-Einrichtung 12 einen ersten Spannungsteiler bestehend aus der Serienschaltung eines Widerstands R22A_H und eines Widerstands R22A_L, wobei der Widerstand R22A_H mit dem Versorgungspotential VCC gekoppelt ist und der Widerstand R22A_L mit dem Bezugspotential GND gekoppelt ist. Des Weiteren umfasst die Bias-Einrichtung einen Spannungsteiler bestehend aus der Serienschaltung eines Widerstands R22C_H und eines Widerstands R22C_L, wobei der Widerstand R22C_H mit dem Versorgungspotential VCC gekoppelt ist und der Widerstand R22C_L mit dem Bezugspotential GND gekoppelt ist. Dabei ist der Verbindungspunkt der beiden Widerstände R22A_H und R22A_L auf einen ersten Bias-Anschluss 14 der Bias-Einrichtung 12 herausgeführt sowie der Verbindungspunkt des Widerstands R22C_H und des Widerstands R22C_L auf einem zweiten Bias-Anschluss 16. Zur anschaulicheren Darstellung ist nunmehr die Serienschaltung aus dem Schalter S01 der Spaltenansteuerung (auch als Spaltentreiber bezeichnet), der LED11, des Schalters S10 der Zeilenansteuerung sowie der Stromquelle I10 zwischen den beiden Potentialen VCC und GND in einer Linie dargestellt. Parallel zu der LED11 ist dabei die Serienschaltung aus LED21, LED22 und LED 12 angeordnet, wobei die LED 21 und LED 12 in Flussrichtung und die LED 22 in Sperrrichtung angeordnet sind. Der Verbindungspunkt der Kathode von LED21 und der Kathode von LED22 ist dabei mit dem zweiten Bias-Anschluss 16 verbunden, weiterhin ist der Verbindungspunkt der Anode der LED22 mit der Anode der LED12 verbunden mit dem ersten Bias-Anschluss 14. Wie in dem Beispiel zuvor fällt auch hier über der LED11 eine Spannung von 3,4 Volt ab, gemäß der Kirchhoffschen Maschenregel, angedeutet durch M1, muss auch über der LED21, LED22 und LED12 insgesamt eine Spannung von 3,4 Volt abfallen. Im dargestellten Beispiel ist das Potential so eingestellt, dass sich über der LED22 eine geringe Flussspannung in Höhe von 0,2 Volt ergibt beziehungsweise anders ausgedrückt eine Sperrspannung von minus 0,2 Volt. Die verbleibende Spannung teilt sich auf die beiden LED21 und LED12 auf, wobei über jeder der beiden LED21 und LED12 1,8 Volt in Flussrichtung abfallen.

In der erfindungsgemäßen Weiterbildung gemäß Fig. 3 ist zwischen der LED22 und der LED12 eine zusätzliche Halbleiterdiode D22 eingefügt, welche die gleiche Orientierung wie LED22 aufweist, mit anderen Worten sind sowohl die LED22 als auch die Halbleiterdiode D22 in Sperrrichtung angeordnet. Dabei kann die Weiterbildung auf den in Fig. 1 und Fig. 2 gezeigten Schaltungen aufbauen. Die Bias-Einrichtung 12 weist in diesem Ausführungsbeispiel zwei Spannungsquellen U22A und U22C auf, welche beide auf das gemeinsame Bezugspotential GND bezogen sind und jeweils mit dem ersten Bias-Anschluss 14 beziehungsweise dem zweiten Bias-Anschluss 16 gekoppelt sind. Weiterhin ist der Verbindungspunkt der Kathode der LED21 mit der Kathode der LED22 über einen Koppelwiderstand R22C mit dem zweiten Bias-Anschluss 16 gekoppelt sowie der Verbindungspunkt der Anode der LED22 mit der Kathode der Halbleiterdiode D22 über einen Koppelwiderstand R22A mit dem ersten Bias-Anschluss 14. Die Anordnung der verbleibenden Elemente ist identisch zu der Darstellung in Fig. 2. Durch das erfindungsgemäße Einfügen der Halbleiterdiode D22 ergibt sich im vorliegenden Beispiel eine Potentialverteilung wie im Folgenden beschrieben. Über der LED21 und der LED12 ergibt sich jeweils ein Spannungsabfall von 0,1 Volt in Flussrichtung, des Weiteren ergibt sich ebenfalls über der LED22 ein Spannungsabfall von 0,1 Volt in Flussrichtung oder mit anderen Worten minus 0,1 Volt in Sperrrichtung. Die Halbleiterdiode D22 nimmt dabei den Hauptteil der Sperrspannung in Höhe von ungefähr 3,3 Volt in Sperrrichtung auf. Die hier beschriebene Schaltung nutzt gewöhnliche Silizium-Dioden, beispielsweise den Standard-Typ 1N4148, in Reihe zu den LEDs, welche die Sperrspannung übernehmen. Silizium-Dioden können einem Sperrstrom dauerhaft widerstehen und sind daher für diesen Zweck geeignet. Damit sichergestellt ist, dass keine LED einer negativen Spannung ausgesetzt ist, werden diese mit einer geringen positiven Spannung über eine geeignet dimensionierte Schaltung beaufschlagt. Nur eine Silizium-Diode in Reihe ohne zusätzliche Beschaltung würde durch ihren geringeren Sperrsättigungsstrom den Vorgang der Materialwanderung in der LED verlangsamen, aber nicht vollständig verhindern. Da die Halbleiterdiode D22 in Reihe zu LED22 die Sperrspannung aufnimmt, ist eine Potentialsteuerung derart möglich, dass die Kirchhoffsche Maschengleichung für M1 erfüllt ist, ohne dass eine LED unbeabsichtigt glimmt. Die Koppelwiderstände R22A beziehungsweise R22C können auch als Innenwiderstand der Quellen U22A beziehungsweise U22C betrachtet werden, beziehungsweise diesem zugeschlagen werden.

Fig. 4 zeigt eine 2x2-LED-Matrix, bei der das erfindungsgemäße Prinzip für jede LED in der Matrix angewendet wurde. Ausgehend von der in Fig. 1 dargestellten Grundkonfiguration wurde in Serie zu jeder LED eine zusätzlich Halbleiterdiode integriert, das heißt LED11 ist nunmehr mit Schalter S01 über die Halbleiterdiode D11 gekoppelt, des Weiteren ist die LED12 mit dem Schalter S02 über die Halbleiterdiode D12 gekoppelt, die LED21 ist über die Halbleiterdiode D21 mit dem Schalter S01 gekoppelt und die LED22 ist über die Halbleiterdiode D22 mit dem Schalter S02 gekoppelt. Ein Vorwiderstand R10 beziehungsweise R20 ersetzt hier die Stromquelle I10 beziehungsweise I20 aus Fig. 1, wobei R10 und S10 die Position getauscht haben ebenso wie S20 und R20. Die Vorwiderstände R10 beziehungsweise R20 können somit direkt der LED-Matrix zugeordnet sein, im einfachsten Fall können deswegen die Spaltenbeziehungsweise Zeilentreiber, die hier nur als Schalter repräsentiert werden, im einfachsten Fall durch NPN- beziehungsweise PNP-Transistoren realisiert sein.

Im allgemeinen Fall kann an jeder LED der 2x2-Matrix jeweils an Anode und Kathode ein Spannungsteiler als Realisierung einer Spannungsquelle mit Innenwiderstand angeordnet sein. Die Dimensionierung hängt dabei von der gewünschten Vorspannung ab und von den LEDs. Bei der im vorliegenden Ausführungsbeispiel zwischen der Kathode der LED11 und der Kathode der LED12 bestehenden elektrischen Verbindung sind dann drei Spannungsteiler notwendig pro Zeile, das heißt insgesamt sechs Spannungsteiler. Dadurch wird die maximale Flexibilität erreicht, durch Anpassung von Widerständen lässt sich die Schaltung an verschiedene Flussspannungen und LED-Ströme anpassen. Ohne Mehraufwand ist es möglich, pro Zeile verschiedene LEDs einzusetzen. Möchte man auch noch innerhalb einer Zeile unterschiedliche LEDs ansteuern, ist dies möglich, indem ein weiterer Vorwiderstand mit Zusatzbeschaltung eingefügt wird. Die Schaltung funktioniert durch die zeilenabhängige Anodenvorspannung in allen Zuständen, dies erlaubt auch das Dimmen per Pulsweitenmodulation (PWM).

Gemäß der Erfindung dient ein einziger und / oder gemeinsamer Spannungsteiler pro Zeile zum Anschluss der Anoden der LED, welche dieser Zeile zugeordnet sind über Koppelwiderstände. Insbesondere kann auch der Spannungsteiler, welcher zum Anschluss der Kathoden der LED der jeweiligen Zeile ausgelegt ist, mit dem anodenseitig gekoppelten Spannungsteiler kombiniert sein, wodurch sich der in Fig. 4 dargestellte Spannungsteiler ergibt, welcher drei Widerstände R10x, R10y und R10z umfasst. Dabei ist R10y auf der einen Seite direkt mit dem gemeinsamen Potential der Anoden der LED11 und der LED12 gekoppelt, auf der anderen Seite über einen Koppelwiderstand R11 mit der Anode der LED11 und des Weiteren über einen Koppelwiderstand R12 mit der Anode der LED12. Der gemeinsame Verbindungspunkt der Anoden der LED11 und der LED12 mit dem Widerstand R10y ist mit dem Bezugspotential GND über den Widerstand R10z gekoppelt. Der gemeinsame Verbindungspunkt der Widerstände R10y, R11 und R12 ist außerdem über den Widerstand R10z mit dem Versorgungspotential VCC gekoppelt.

Die entsprechende Schaltungsanordnung der zweiten Zeile ergibt sich äquivalent, die erste Stelle der Indizes ist hierbei von eins auf zwei zu ändern, so z. B. von R10z auf R20z oder von LED12 auf LED22.

Somit umfasst die Bias-Einrichtung 12 im dargestellten Beispiel die drei Widerstände R10x, R10y und R10z, wobei der Verbindungspunkt von R10x und R10y den ersten Bias-Anschluss 14 repräsentiert und wobei der Verbindungspunkt von R10y und R10z den zweiten Bias-Anschluss 16 repräsentiert.

Diese Anordnung ermöglicht die Einstellung der Anodenvorspannung unabhängig von der Flussspannung beziehungsweise dem Strom von der LED und ist auch unabhängig vom Schaltzustand der Zeilenschalter S10 beziehungsweise S20. Das Ausführungsbeispiel gemäß Fig. 4 dient lediglich der Erläuterung der Erfindung und ist für diese nicht beschränkend. Insbesondere die Zuordnung von Zeilen und Spalten ist gegeneinander austauschbar, ebenso die Anordnung von Stromquellen beziehungsweise Vorwiderständen und Schaltern. Des Weiteren kann auch die Reihenfolge der Anordnung der jeweiligen LED mit ihrer zugehörigen Halbleiterdiode variieren, ohne den Gedanken der Erfindung zu verlassen. So können die LED11 und LED12 einer Zeile beispielsweise auch anodenseitig anstatt kathodenseitig miteinander verbunden sein, oder auch überhaupt keine direkte Verbindung miteinander aufweisen. Das Vertauschen des Bezugspotentials GND mit dem positiven Versorgungspotential VCC ist ebenfalls möglich, wobei dann die Orientierungen der LEDs und der Halbleiterdioden entsprechend anzupassen sind.

Die erfindungsgemäße Schaltungsanordnung kann in einem Einzel-Modus mit jeweils nur einem aktiv angesteuerten Schalter der Spaltensteuerung und der Zeilensteuerung betrieben werden, wodurch maximal eine LED zu einer bestimmten Zeit leuchtet. Es kann aber auch vorgesehen sein, die Schaltungsanordnung in einem Spaltenmodus zu betreiben, wo jeweils ein Schalter der Spaltenansteuerung aktiv angesteuert ist und beliebig viele Schalter der Zeilensteuerung aktiv angesteuert sind. Unter der Verwendung einer externen, steuerbaren Stromquelle wie in den Fig. 1 bis Fig. 3 dargestellt, ist auch die Aktivierung mehrerer Schalter der Spaltensteuerung möglich, ohne dass dadurch der für eine LED dimensionierte Strom auf mehrere LED verteilt werden muss und demzufolge die Helligkeit der einzelnen LED sinkt.

Somit wurde anhand einer Schaltungsanordnung und eines zugehörigen Verfahrens gezeigt, wie die Vermeidung der Sperrspannung an LEDs in einer Matrix-Schaltung erreicht werden kann.

### Bezugszeichenliste

- 10, 20: LED-Matrix
- 12: Bias-Einrichtung
- 14: erster Bias-Anschluss
- 16: zweiter Bias-Anschluss
- D11, D12, D 21, D22: Halbleiterdiode
- I10, I20: Stromquelle
- LED11, LED12, LED 21, LED22: LED
- R10, R20: Vorwiderstand
- R10x, R10y, R10z, R20x, R20y, R20z: Spannungsteilerwiderstand
- R11,R12, R21, R22, R22A, R22C: Koppelwiderstand
- R22A_H, R22A_L, R22C_H, R22C_L: Spannungsteilerwiderstand
- S01, S02, S03, S04: Schalter
- U22A, U22C: Bias-Spannungsquelle

## Patentansprüche

1. Schaltungsanordnung zur Ansteuerung von LEDs; wobei die Schaltungsanordnung m x n LEDs in einer Matrix-Konfiguration umfasst, welche m Spalten und n Zeilen aufweist, mit m>1 und n>1, wobei jede LED (LED11, LED12, LED21, LED22) der Matrix durch Aktivierung eines entsprechenden Spaltentreibers (S01, S02) in Verbindung mit der Aktivierung eines entsprechenden Zeilentreibers (S10, S20) einzeln ansteuerbar ist, mit jeweils pro Zeile einer Bias-Einrichtung (12) mit
- einem ersten Bias-Anschluss (14), der mit den Kathoden von m der LEDs (LED11, LED12) dieser Zeile gekoppelt ist,
- einem zweiten Bias-Anschluss (16), der mit den Anoden der m LEDs (LED11, LED 12) dieser Zeile gekoppelt ist, **dadurch gekennzeichnet, dass** die Schaltungsanordnung weiter umfasst
- einem Spannungsteiler, welcher einen ersten, zweiten und dritten Widerstand (R10x, R10y, R10z) umfasst; wobei ein Verbindungspunkt zwischen dem ersten und dem zweiten Widerstand (R10x, R10y) den ersten Bias-Anschluss (14) bildet, und wobei ein Verbindungspunkt zwischen dem zweiten und dem dritten Widerstand (R10y, R10z) den zweiten Bias-Anschluss (16) bildet;
wobei
jede LED (LED11, LED12, LED21, LED22) der Matrix jeweils über eine von m × n leuchtunfähigen Halbleiterdioden (D11, D12, D21, D22) mit einem jeweiligen Anschluss des zugehörigen Spaltentreibers (S01, S02) gekoppelt ist, wobei n leuchtunfähige Halbleiterdioden (D11, D21) der m x n leuchtunfähigen Halbleiterdioden (D11, D12, D21, D22), welche derselben Spalte zugeordnet sind, jeweils an einer ihrer Elektroden elektrisch miteinander verbunden sind.

2. Schaltungsanordnung nach Anspruch 1,
**dadurch gekennzeichnet, dass**
es sich bei den elektrisch miteinander verbundenen Elektroden um die Anoden der Halbleiterdioden (D11, D21) handelt.

3. Schaltungsanordnung nach einem der vorhergehenden Ansprüche,
**dadurch gekennzeichnet, dass**
pro Zeile die elektrische Kopplung des ersten Bias-Anschlusses (14) mit den Anoden der m LEDs (LED11, LED12) über mindestens einen Widerstand, insbesondere über m Widerstände (R11, R12), bereitgestellt ist.

4. Schaltungsanordnung nach einem der vorhergehenden Ansprüche,
**dadurch gekennzeichnet, dass**
pro Zeile die elektrische Kopplung des zweiten Bias-Anschlusses (16) mit den Anoden der m LEDs (LED11, LED12) über mindestens einen Widerstand, insbesondere über m Widerstände, bereitgestellt ist.

5. Schaltungsanordnung nach einem der vorhergehenden Ansprüche ,
**dadurch gekennzeichnet, dass**
der Spannungsteiler eine Diode, insbesondere eine Zener-Diode aufweist.

6. Schaltungsanordnung nach einem der vorhergehenden Ansprüche,
**dadurch gekennzeichnet, dass**
die durch die Bias-Einrichtung (12) jeweils pro Zeile erzeugten Anodenvorspannungen für jede der n Zeilen unterschiedlich sind.

7. Schaltungsanordnung nach einem der vorhergehenden Ansprüche,
**dadurch gekennzeichnet, dass**
die Bias-Einrichtung dazu ausgelegt ist, für m LEDs (LED11, LED12) einer Zeile mit unterschiedlichen Strömen und/oder Flussspannungen unterschiedliche Anodenvorspannungen bereitzustellen.

8. Anzeigevorrichtung mit einer Schaltungsanordnung nach einem der vorhergehenden Ansprüche.

9. Haushaltsgerät mit einer Anzeigevorrichtung nach Anspruch 8.

10. Verfahren zur Ansteuerung von m×n LEDs in einer Matrix-Konfiguration, einer Schaltungsanordnung gemäß der Ansprüche 1-7 welche m Spalten und n Zeilen aufweist, mit m>1 und n>1, mit den Schritten:
- Koppeln eines ersten Bias- Anschlusses (14) einer der Bias-Einrichtungen (12) mit den Kathoden von m LEDs (LED11, LED12) in der Matrix-Konfiguration, wobei die Bias-Einrichtung und die m LEDs jeweils derselben Zeile zugeordnet sind, und
- Koppeln des zweiten BiasAnschlusses (16) der Bias-Einrichtung (12), welche dieser Zeile zugeordnet ist, mit den Anoden der m LEDs (LED11, LED 12) in dieser Zeile, und
- Koppeln jeder LED (LED11, LED12, LED21, LED22) der Matrix mit dem zugehörigen Anschluss einer Spaltenansteuerung (S01, S02) über jeweils eine der m × n leuchtunfähigen Halbleiterdioden (D11, D12, D21, D22).

## Claims

1. Circuit arrangement for controlling LEDs; wherein the circuit arrangement comprises m x n LEDs in a matrix configuration, which has m columns and n rows, with m>1 and n>1, wherein each LED (LED11, LED12, LED21, LED22) of the matrix can be controlled individually by activation of a corresponding column driver (S01, S02) in conjunction with the activation of a corresponding row driver (S10, S20), with one bias device (12) in each case per row having
- a first bias connection (14), which is coupled to the cathodes of m of the LEDs (LED11, LED12) of this row,
- a second bias connection (16), which is coupled to the anodes of the m LEDs (LED11, LED12) of this row, **characterised in that** the circuit arrangement further comprises
- a voltage divider, which comprises a first, second and third resistor (R10x, R10y, R10z); wherein a connecting point between the first and the second resistor (R10x, R10y) forms the first bias connection (14), and wherein a connecting point between the second and the third resistor (R10y, R10z) forms the second bias connection (16);
wherein
each LED (LED11, LED12, LED21, LED22) of the matrix is coupled in each case via one of m x n non-illuminable semiconductor diodes (D11, D12, D21, D22) to a respective connection of the associated column driver (S01, S02), wherein n non-illuminable semiconductor diodes (D11, D21) of the m x n non-illuminable semiconductor diodes (D11, D12, D21, D22), which are assigned to the same column, are connected electrically to one another at one of their electrodes in each case.

2. Circuit arrangement according to claim 1,
**characterised in that**
the electrodes connected electrically to one another are the anodes of the semiconductor diodes (D11, D21).

3. Circuit arrangement according to one of the preceding claims,
**characterised in that**
per row the electrical coupling of the first bias connection (14) to the anodes of the m LEDs (LED11, LED 12) is provided by way of at least one resistor, in particular by way of m resistors (R11, R12).

4. Circuit arrangement according to one of the preceding claims,
**characterised in that**
per row the electrical coupling of the second bias connection (16) to the anodes of the m LEDs (LED11, LED12) is provided by way of at least one resistor, in particular by way of m resistors.

5. Circuit arrangement according to one of the preceding claims,
**characterised in that**
the voltage divider has a diode, in particular a Zener diode.

6. Circuit arrangement according to one of the preceding claims
**characterised in that**
the anode biases produced per row in each case by the bias device (12) are different for each of the n rows.

7. Circuit arrangement according to one of the preceding claims,
**characterised in that**
the bias device is designed to provide different anode biases for m LEDs (LED11, LED12) of a row with different currents and/or flux voltages.

8. Display device with a circuit arrangement according to one of the preceding claims.

9. Household appliance with a display device according to claim 8.

10. Method for controlling m x n LEDs in a matrix configuration of a circuit arrangement according to claims 1 - 7, which has m columns and n rows, with m>1 and n>1, having the steps:
- coupling a first bias connection (14) of one of the bias devices (12) to the cathodes of m LEDs (LED11, LED12) in the matrix configuration, wherein the bias device and the m LEDs are assigned to the same row in each case, and
- coupling the second bias connection (16) of the bias device (12) which is assigned to this row, to the anodes of the m LEDS (LED11, LED12) in this row, and
- coupling each LED (LED11, LED12, LED21, LED22) of the matrix to the associated connection of a column control (S01, S02) by way of in each case one of the m x n non-illuminable semiconductors (D11, D12, D21, D22).

## Revendications

1. Agencement de circuit à des fins de commande de LED ; dans lequel l'agencement de circuit comprend m x n LED dans une configuration matricielle qui présente m colonnes et n lignes, m étant supérieur à 1 et n étant supérieur à 1 ; dans lequel chaque LED (LED11, LED12, LED21, LED22) de la matrice peut être commandée de manière individuelle par l'activation d'un dispositif de commande de colonne correspondant (S01, S02) en liaison avec l'activation d'un dispositif de commande de ligne correspondant (S10, S20), qui comprend respectivement, par ligne, un mécanisme de polarisation (12) qui comprend :
- un premier raccord de polarisation (14) qui est accouplé aux cathodes de m LED parmi les LED (LED11, LED12) de cette ligne ;
- un second raccord de polarisation (16) qui est accouplé aux anodes des m LED (LED11, LED12) de cette ligne ;
**caractérisé en ce que** l'agencement de circuit comprend en outre :
- un diviseur de tension qui comprend une première, une deuxième et une troisième résistance (R10x, R10y, R10z) ; dans lequel un point de liaison entre la première et la deuxième résistance (R10x, R10y) forme le premier raccord de polarisation (14) ; et dans lequel un point de liaison entre la deuxième et la troisième résistance (R10y, R10z) forme le second raccord de polarisation (16) ;
dans lequel chaque LED (LED11, LED12, LED21, LED22) de la matrice est accouplé respectivement par l'intermédiaire d'une diode non luminescente à semi-conducteur parmi m x n diodes non luminescentes à semi-conducteurs (D11, D12, D21, D22) à un raccord respectif du dispositif de commande de colonne correspondant (S01, S02) ; dans lequel n diodes non luminescentes à semi-conducteurs (D11, D21) parmi les m x n diodes non luminescentes à semi-conducteurs (D11, D12, D21, D22), qui sont attribuées à la même colonne, sont respectivement reliées les unes aux autres par voie électrique à une de leurs électrodes.

2. Agencement de circuit selon la revendication 1, **caractérisé en ce que**, en ce qui concerne les électrodes reliées les unes aux autres par voie électrique, il s'agit des anodes des diodes à semi-conducteurs (D11, D21).

3. Agencement de circuit selon l'une quelconque des revendications précédentes, **caractérisé en ce que**, par ligne, l'accouplement électrique du premier raccord de polarisation (14) avec les anodes des m LED (LED11, LED12) est fourni par l'intermédiaire d'au moins une résistance, en particulier par l'intermédiaire de m résistances (R11, R12).

4. Agencement de circuit selon l'une quelconque des revendications précédentes, **caractérisé en ce que**, par ligne, l'accouplement électrique du second raccord de polarisation (16) avec les anodes des m LED (LED11, LED12) est fourni par l'intermédiaire d'au moins une résistance, en particulier par l'intermédiaire de m résistances.

5. Agencement de circuit selon l'une quelconque des revendications précédentes, **caractérisé en ce que** le diviseur de tension présente une diode, en particulier une diode Zener.

6. Agencement de circuit selon l'une quelconque des revendications précédentes, **caractérisé en ce que** les tensions de polarisation anodiques que l'on obtient, respectivement par ligne, par l'intermédiaire du mécanisme de polarisation (12) sont différentes pour chacune des n lignes.

7. Agencement de circuit selon l'une quelconque des revendications précédentes, **caractérisé en ce que** le mécanisme de polarisation est conçu pour fournir des tensions anodiques de polarisation qui sont différentes pour m LED (LED11, LED12) d'une ligne qui présente des courants différents et/ou des tensions directes différentes.

8. Dispositif d'affichage qui comprend un agencement de circuit selon l'une quelconque des revendications précédentes.

9. Appareil électroménager qui comprend un dispositif d'affichage selon la revendication 8.

10. Procédé destiné à la commande de m x n LED dans une configuration matricielle, d'un agencement de circuit selon les revendications 1 à 7, qui présente m colonnes et n lignes, m étant supérieur à 1 et n étant supérieur à 1, qui comprend les étapes dans lesquelles :
- on accouple un premier raccord de polarisation (14) parmi les mécanismes de polarisation (12) aux cathodes de m LED (LED11, LED12) dans la configuration matricielle ; dans lequel le mécanisme de polarisation et les m LED sont respectivement attribués à la même ligne ; et
- on accouple le second raccord de polarisation (16) du mécanisme de polarisation (12), qui est attribué à cette ligne, aux anodes des m LED (LED11, LED12) dans cette ligne ; et
- on accouple chaque LED (LED11, LED12, LED21, LED22) de la matrice au raccord correspondant d'un dispositif de commande de colonne (S01, S02) par l'intermédiaire de respectivement une diode non luminescente à semi-conducteur parmi les m x n diodes non luminescentes à semi-conducteurs (D11, D12, D21, D22).
